# EUROPÄISCHE PATENTSCHRIFT

(11) **EP 0 236 788 B1**
(45) Veröffentlichungstag und Bekanntmachung des Hinweises auf die Patenterteilung: **02.09.1992**
(21) Anmeldenummer: 87102132.5
(22) Anmeldetag: 14.02.1987
(51) Int. Cl.: H04R 1/08

(54) **Mikrofonhalterung**
Microphone support
Support pour microphone

(30) Priorität: 18.08.1986 CH 299/86; 12.03.1986 CH 12/86
(43) Veröffentlichungstag der Anmeldung: 16.09.1987
(73) Patentinhaber: Peiker, Andreas, 61365 Friedrichsdorf/Ts. (DE)
(72) Erfinder: Peiker, Andreas, 61365 Friedrichsdorf/Ts. (DE)
(74) Vertreter: Keller, René, Dr.

(56) Entgegenhaltungen:
- DE-A- 2 052 442
- FR-A- 2 277 357
- US-A- 4 040 547

## Beschreibung

Die Erfindung betrifft eine Mikrofonhalterung mit einem gekrümmten Teil und einem das Mikrofon tragenden Träger.

Eine Halterung dieser Gattung ist z. B. aus der FR 2 277 357 bekannt. Es handelt sich dabei um einen am Arm des Filmers mit einem elastischen Band befestigbaren Bügel, an dem ein Mikrofon fixiert ist. Um das Mikrofon in vertikaler Richtung ausrichten zu können, ist eine um eine horizontale Achse rotierbare Verbindung zwischen Bügel und Mikrofon vorgesehen. Am Bügel ist ein elastisches Band angebracht, mit welchem der Bügel am Arm befestigt werden kann.

Eine einfache Mikrofonhalterung ist der Klipp (Federklemme oder Klammer), mit dem das Mikrofon an einen Gegenstand angeklemmt bzw. angeklammert werden kann.

Bei den bekannten, einfachen Halterungen dieser Art ist das Mikrofon fest am Klipp angebracht, so dass die Lage des Mikrofons durch die Lage des Gegenstands bestimmt ist, an dem der Klipp befestigt ist. Eine gute Richtwirkung, d.h. eine Ausrichtung des Mikrofons derart, dass seine Richtung grösster Empfindlichkeit auf die Schallquelle gerichtet ist, liess sich bisher mit einfachen Halterungen praktisch nicht erreichen. Eine solche Richtwirkung ist vor allem beim freien Gegensprechen für eine rückkopplungsfreie Uebertragung notwendig.

Der Erfindung liegt die Aufgabe zugrunde, eine möglichst einfache und preiswert herstellbare Mikrofonhalterung zu schaffen, die es ermöglicht, die Mikrofonrichtung grösster Empfindlichkeit unabhängig von der Lage des zur Befestigung der Halterrung dienenden Gegenstands auf die Schallquelle zu richten.

Die erfindungsgemässe Lösung dieser Aufgabe ist Gegenstand des Patentanspruchs 1. Bevorzugte Ausführungsarten sind in den Patentansprüchen 2 bis 18 umschrieben.

Im folgenden werden anhand der Zeichnung Ausführungsbeispiele der Erfindung beschrieben. Es zeigen:
Fig. 1 eine perspektivische Darstellung eines Klippmikrofons,
Fig. 2 eine perspektivische Darstellung des Klippmikrofons mit in entgegengesetzter Richtung am Klipp angebrachtem Mikrofon,
Fig. 3 einen zur Mikrofonachse parallelen Schnitt durch die Stelle, an welcher der Mikrofonträger am gekrümmten Teil des Klipps gelagert ist,
Fig. 4 einen zur Mikrofonachse senkrechten Schnitt durch die Stelle, an welcher der Mikrofonträger am gekrümmten Teil des Klipps gelagert ist,
Fig. 5 einen Fig. 4 entspechenden Schnitt durch eine Variante des Klippmikrofons,
Fig. 6 eine Ansicht des an der Sonnenblende eines Automobils angebrachten Klippmikrofons,
Fig. 7 eine perspektivische Darstellung einer anderen Mikrofonhalterung,
Fig. 8 einen Schnitt durch das Drehgelenk der Halterung von Fig. 7, und
Fig. 9 eine perspektivische Darstellung einer Variante der Mikrofonhalterung von Fig. 7.

Das in Fig. 1 bis 4 dargestellte Klippmikrofon 1 hat einen aus einem U-förmigen Klemmbügel bestehenden Klipp 2, an dessen gekrümmten Teil 3 ein Träger 4 verschiebbar gelagert ist, in dem ein Richtmikrofon 5 mit Klemmsitz gehalten ist. Der Klemmbügel ist aus einem Streifen aus elastischem Material gebildet und der ebenfalls aus elastischem Material bestehende Träger 4 hat zwei um die Schmalseiten des Streifens herumgreifende Backen 6, die infolge seiner Elastizität an die Schmalseiten des Streifens gedrückt sind.

Die Richtung, in der das Mikrofon 5 seine grösste Empfindlichkeit hat, verläuft in der Achse 7 des zylindrischen Mikrofongehäuses. Die Achse 7 verläuft parallel zu den Backenflächen 6, so dass sie jeweils tangential zur Krümmung an der von den Backen 6 umfassten Stelle des Bügelteils 3 verläuft. Der Bügelteil 3 ist wenigstens annähernd kreisbogenförmig gekrümmt und sein Krümmungsdurchmesser ist etwa doppelt so gross wie der Abstand der beiden Bügelschenkel 8, 9, so dass der Umfang des Bügelteils 3 genügend gross ist, um eine genaue Einstellung der Mikrofonachse 7 in die zur Schallquelle weisende Richtung zu ermöglichen, nämlich die Backen 6 genau an die Stelle des Bügelteils 3 zu schieben, an der die Tangente die gewünschte Richtung hat.

Die Breite der Bügelschenkel 8, 9 ist grösser als die Breite des gekrümmten Bügelteils 3 und der Streifen hat am Uebergang zwischen dem gekrümmten Bügelteil 3 und dem einen, (in der Zeichnung unteren) Schenkel 9 zwei Aussparungen 11. (Entsprechend können auch am Uebergang zum anderen Schenkel 8 zwei Aussparungen vorgesehen sein). An der durch die Aussparungen 11 gebildeten Schmalstelle 12 des Streifens sind die Backen 6 vom Klipp 2 lösbar und wieder an ihm anbringbar, so dass das Mikrofon 5 rasch gelöst und in entgegengesetzter Richtung wieder angebracht werden kann, wie in Fig. 1 und 2 dargestellt.

Zum Sichern des Trägers 4 am Bügelteil 3 sind Rast- oder Klemmmittel vorgesehen. Beim in Fig. 1 bis 4 dargestellten Ausführungsbeispiel sind an den Schmalseiten des Bügelteils 3 Rastvertiefungspaare 14 und an den Backen 6 entsprechende Rastnockenpaare 15 vorgesehen, die in die Rastvertiefungspaare 14 einschnappen und nur unter Ueberwindung der Elastizität des Trägers 4 verlassen werden können. Bei der in Fig. 5 dargestellten Variante ist an einer der Backen 6 eine Klemmschraube 17 angeordnet.

Das Klippmikrofon 1 kann insbesondere zur Sprachübertragung im mobilen Anwendungsbereich, z. B. für ein Frei-Hör-SprechAutotelefon (Handsfree-Telephone), ein mobiles Funkgerät usw. verwendet werden. Eine Anwendung zeigt Fig. 6. Das Klippmikrofon 1 ist dabei an der Sonnenblende 19 eines Kraftfahrzeugs angebracht. Der Klipp 2 kann je nachdem, wo man das Mikrofonkabel herabführen will, und je nach der Stellung der Sonnenblende 19, am linken oder rechten Seitenrand bzw. an einem der beiden Längsränder der Sonnenblende 19 angebracht werden, wobei das Mikrofon 5, wie oben im Zusammenhang mit der Schmalstelle 12 erwähnt, erforderlichenfalls um 180° gedreht am Klemmbügel angebracht werden kann. Zum Ausrichten der Mikrofonachse 7 auf den Mund des Fahrers (oder Mitfahrers), kann man diese sowohl in einer zur Sonnenblende 19 parallelen als auch in einer senkrechten Ebene schwenken. In der parallelen Ebene wird die Achse 7 durch Drehen des Klipps 2 an der Sonnenblende 19 geschwenkt, wobei der Reibungswiderstand der an die Sonnenblende 19 geklemmten Bügelschenkel 8, 9 zu überwinden ist. In der dazu senkrechten Ebene wird die Achse 7 geschwenkt, indem der Träger 4 entlang dem gekrümmten Bügelteil verschoben wird, wobei sich die Achse 7 parallel zur jeweiligen Tangentialebene an der von den Backen 6 umgriffenen Stelle des Bügelteils 3 einstellt. Dabei rasten die Rastnockenpaare 15 jeweils in die in kurzen Abständen aufeinanderfolgenden Rastvertiefungspaare 14 ein, so dass der Mikrofonträger 4 in jeder gewünschten Lage sicherbar ist.

Bei der in Fig. 7 und 8 dargestellten Variante 20 der Mikrofonhalterung sind die Backen 6 des Mikrofonträgers 4 durch dessen Elastizität an einen kreisbogenförmigen Bügel 21 gedrückt, entlang dem sie unter Ueberwindung der Reibung verschiebbar sind. Zum Anbringen der Backen 6 am Bügel 21 ist an dessen einem Ende eine Aussparung 22 vorgesehen. Der Bügel 21 ist einstückig mit einer Platte 23 gebildet, die das eine Glied eines selbsthemmenden Drehgelenks bildet und mittels einer Nietverbindung 24 drehbar mit einer entsprechenden, das andere Drehglied bildenden Platte 25 verbunden ist.

Das Drehgelenk ist selbsthemmend, weil die beiden Platten 23, 25 durch die Nietverbindung 24 aneinander gedrückt sind, also nur unter Ueberwindung der Reibung der aneinander anliegenden Plattenflächen gegeneinander gedreht werden können. Auf die Platte 25 ist eine mit einem Klettband 26 versehene Platte 27 geklebt.

Die Halterung 20 kann mittels des Klettbands 26 z.B. an der Dachverkleidung eines Automobils angebracht und das Mikrofon 5, wie im Zusammenhang mit Fig. 6 erläutert, für ein Frei-Hör-Sprech-Autotelefon verwendet werden. Das einfache Drehgelenk 23-25 und die Verschiebbarkeit des Trägers 4 längs des Bügels 21 ermöglichen es, die Mikrofonache genau auf den Mund des Fahrers (oder des Mitfahrers) auszurichten. Da sowohl das Drehgelenk 23-25 als auch die Verschiebung der Backen 6 längs des Bügels 21 selbsthemmend ist, bleibt das Mikrofon 5 in der eingestellten Lage. Anstelle des Drehgelenks 23-25 könnte auch ein eine entsprechende Drehung des Mikrofons 5 ermöglichendes Drehgelenk am Mikrofonträger 4 vorgesehen sein, d.h. der Träger 4 könnte aus zwei drehbaren Glieder bestehen, deren eines das Mikrofon 5 und deren anderes die Backen 6 trägt.

Bei der in Fig. 9 dargestellten Variante der Mikrofonhalterung ist der Bügel 21 einstückig an einer Platte gebildet, an deren Unterseite ein Klettband (Flächenreissverschluss) befestigt ist, mit dem die Platte z. B. an der Dachverkleidung eines Automobils angebracht werden kann. Die Variante von Fig. 9 ist, da sie kein Gelenk hat, einfacher als die Ausführungsform von Fig. 7 und 8 und es entfällt das sich nach längerem Gebrauch infolge Abnutzung stellende Problem des zuverlässigen Arretierens bzw. Einrastens des Gelenks in der gewünschten Position. Trotzdem ist die Mikrofonrichtung auch im Sinne der Drehung des Drehgelenks 23-25 einstellbar, indem das Klettband von der Befestigungsstelle gelöst und nach Einstellung der gewünschten Lage wieder angebracht werden kann. (Es gilt insofern dasselbe wie beim Klippmikrofon von Fig. 1, bei dem der Klipp unter Ueberwindung des Reibungswiderstands der Bügelschenkel 8, 9 gedreht werden kann).

Das hintere Ende des Mikrofongehäuses 5 ist an einem aus farbigem Acrylglas bestehenden, hohlen Sockel 30 befestigt. Der vordere, in der Zeichnung sichtbare Teil des Sockels 30 hat eine abgestufte Form, d.h. die Form mehrerer Ringe, deren Durchmesser zur Mitte hin zunehmen, und steht radial über das Mikrofongehäuse 5 vor. Der hintere, in der Zeichnung nicht sichtbare Teil des Sockels 30 ist zylindrisch und steckt mit Klemmsitz im Träger 4. Im Hohlraum des Sockels 30 ist eine (nicht dargestellte) Leuchte angeordnet, die den Sockel von innen beleuchtet. Die Leuchte kann z.B. bei einer Wechselsprecheinrichtung zusammen mit dem Mikrofon ein- und ausgeschaltet werden, so dass der Benutzer am Leuchten des wulstartig über das Mikrofongehäuse vorstehenden Sockelteils erkennt, dass Sprechbereitschaft besteht. Die Leuchte kann auch zum Erkennen der Position des Mikrofons bei Nacht eingeschaltet werden.

Ein wesentlicher Vorteil der Erfindung ist darin zu sehen, dass die verschiebbare Lagerung des Mikrofonträgers am gekrümmten Teil der Halterung eine genaue Einstellung der Mikrofonrichtung ermöglicht, ohne dass ein Gelenk erforderlich ist. Diese Lösung ist konstruktiv einfacher als ein Gelenk und vermeidet das sich bei einem Gelenk vor allem nach längerem Gebrauch infolge Abnutzung stellende Problem der Arretierung bzw. des Einrastens in der gewünschten Lage.

## Patentansprüche

1. Mikrofonhalterung mit einem gekrümmten Teil (3; 21) und einem das Mikrofon tragenden Träger (4) dadurch gekennzeichnet, dass der Träger (4) längs verschiebbar am gekrümmten Teil (3; 21) gelagert ist, um eine Einstellung der Mikrofonachse in einer zur Schallquelle weisenden Richtung zu ermöglichen.

2. Halterung nach Anspruch 1, dadurch gekennzeichnet, dass der Träger (4) zwei um gegenüberliegende Seiten des gekrümmten Teils (3; 21) herumgreifende Backen (6) hat.

3. Halterung nach Anspruch 2, dadurch gekennzeichnet, dass der Träger (4) aus elastischem Material besteht, so dass die Backen (6) infolge seiner Elastizität an die gegenüberliegenden Seiten des gekrümmten Teils (3; 21) gedrückt sind.

4. Halterung nach Anspruch 2 oder 3, dadurch gekennzeichnet, dass der gekrümmte Teil (3; 21) eine Schmalstelle (12; 22) hat, an welcher die Backen (6) vom gekrümmten Teil (3; 21) lösbar und wieder an ihm anbringbar sind.

5. Halterung nach einem der Ansprüche 1 bis 4, dadurch gekennzeichnet, dass der gekrümmte Teil (3; 21) wenigstens annähernd kreisbogenförmig gekrümmt ist.

6. Halterung nach einem der Ansprüche 1 bis 5, dadurch gekennzeichnet, dass der gekrümmte Teil (21) an einem Glied (23) eines Drehgelenks (23-25) angeordnet ist, dessen anderes Glied (25) mit Befestigungsmitteln (26) versehen ist.

7. Halterung nach Anspruch 6, dadurch gekennzeichnet, dass die beiden Gelenkglieder aus zwei, z.B. durch eine Nietverbindung (24) drehbar miteinander verbundenen Platten (23, 25) bestehen, und die das eine Gelenkglied bildende Platte (23) einstückig mit dem gekrümmten Teil (21) gebildet ist.

8. Halterung nach Anspruch 6 oder 7, dadurch gekennzeichnet, dass die Befestigungsmittel nach Art eines Klettverschlusses ausgebildet sind.

9. Halterung nach einem der Ansprüche 1 bis 5, dadurch gekennzeichnet, dass der gekrümmte Teil (3) an einem Klipp (2) gebildet ist.

10. Halterung nach Anspruch 9, dadurch gekennzeichnet, dass der Klipp (2) aus einem U-förmigen Klemmbügel besteht.

11. Halterung nach Anspruch 10, dadurch gekennzeichnet, dass der Klemmbügel aus einem Streifen aus elastischem Material gebildet ist.

12. Halterung nach Anspurch 10 oder 11, dadurch gekennzeichnet, dass der Krümmungsdurchmesser des gekrümmten Bügelteils (3) grösser ist als der Abstand der beiden Bügelschenkel (8, 9).

13. Halterung nach einem der Ansprüche 10 bis 12, dadurch gekennzeichnet, dass der Krümmungsradius des gekrümmten Bügelteils (3) mindestens so gross ist wie der Abstand der beiden Bügelschenkel (8, 9).

14. Halterung nach einem der Ansprüche 10 bis 13, dadurch gekennzeichnet, dass die Breite der Bügelschenkel (8, 9) grösser ist als die Breite des gekrümmten Bügelteils (3).

15. Halterung nach einem der Ansprüche 1 bis 14, gekennzeichnet durch Rast- oder Klemmittel (14, 15; 17) zum Sichern des Trägers (4) bzw. der Backen (6) an wählbaren Stellen des gekrümmten Teils (3).

16. Halterung nach Anspurch 15, dadurch gekennzeichnet, dass der gekrümmte Teil (3) und der an ihm gelagerte Trägerteil bzw. die Backen (6) Rastnocken (15) und Rastvertiefungen (14) haben, so dass der Träger (4) längs des gekrümmten Teils (3) in Raststellungen sicherbar ist.

17. Halterung nach einem der Ansprüche 1 bis 16, dadurch gekennzeichnet, dass das Mikrofon (5) mit Klemmsitz fest im Träger (4) sitzt.

18. Halterung nach einem der Ansprüche 1 bis 17, dadurch gekennzeichnet, dass das hintere Ende des Mikrofongehäuses (5) an einem aus durchscheinenden oder durchsichtigen Material bestehenden, mittels einer Leuchte von innen beleuchtbaren, radial über das Mikrofongehäuse (5) vorstehenden Sockel (30) befestigt ist, dessen hinteres Ende im Träger (4) sitzt.

## Claims

1. Microphone support with a curved part (3; 21) and a carrier (4) supporting the microphone, characterised in that the carrier (4) is mounted in a longitudinally displaceable manner on the curved part (3; 21), in order to enable the microphone shaft to be set pointing towards the sound source.

2. Support according to claim 1, characterised in that the carrier (4) has two jaws (6) gripping around opposite sides of the curved part (3; 21).

3. Support according to claim 2, characterised in that the carrier (4) consists of elastic material, such that, as a result of its elasticity, the jaws (6) are pressed against the opposite sides of the curved part (3; 21).

4. Support according to claim 2 or 3, characterised in that the curved part (3; 21) has a narrow part (12; 22), at which the jaws (6) may be detached from the curved part (3; 21) and reattached thereto.

5. Support according to one of claims 1 to 4, characterised in that the curved part (3; 21) is at least approximately arcuate.

6. Support according to one of claims 1 to 5, characterised in that the curved part (21) is disposed on one member (23) of a swivel (23-25), the other member (25) of which is provided with securing means (26).

7. Support according to claim 6, characterised in that the two swivel members consist of two plates (23, 25) rotatably connected to each other, for example by a riveted joint (24), and the plate (23) forming the one joint member is formed integrally with the curved part (21).

8. Support according to claim 6 or 7, characterised in that the securing means are formed in the manner of a hook-and-loop fastening.

9. Support according to one of claims 1 to 5, characterised in that the curved part (3) is formed on a clip (2).

10. Support according to claim 9, characterised in that the clip (2) consists of a U-shaped clamp bracket.

11. Support according to claim 10, characterised in that the clamp bracket is formed of a strip of elastic material.

12. Support according to claim 10 or claim 11, characterised in that the diameter of curvature of the curved bracket (3) is greater than the distance between the two bracket arms (8, 9).

13. Support according to one of claims 10 to 12, characterised in that the radius of curvature of the curved bracket part (3) is at least as great as the distance between the two bracket arms (8, 9).

14. Support according to one of claims 10 to 13, characterised in that the width of the bracket arms (8, 9) is greater than the width of the curved bracket part (3).

15. Support according to one of claims 1 to 14, characterised by locking or clamping means (14, 15; 17) for securing the carrier (4) or the jaws (6) to selectable points of the curved part (3).

16. Support according to claim 15, characterised in that the curved part (3) and the carrier part retained thereon, or the jaws (6), have locking cams (15) and cam recesses (14), such that the carrier (4) may be secured in locking positions along the curved part (3).

17. Support according to one of claims 1 to 16, characterised in that the microphone (5) is engaged securely in the carrier (4) with a press fit.

18. Support according to one of claims 1 to 17, characterised in that the rear end of the microphone casing (5) is secured on a holder (30), which is comprised of translucent or transparent material, may be lit from the inside with a lamp, and projects radially over the microphone casing (5), the rear end of which holder is engaged in the carrier (4).

## Revendications

1. Support pour microphone comprenant une partie courbe (3; 21) et une monture (4) supportant le microphone, caractérisé en ce que la monture (4) est montée de façon à pouvoir être déplacée longitudinalement sur la partie courbe (3; 21) de manière à permettre le réglage de l'axe du microphone dans une direction tournée vers la source sonore.

2. Support selon la revendication 1, caractérisé en ce que la monture (4) comprend deux mâchoires (6) qui entourent les côtés opposés de la partie courbe (3; 21).

3. Support selon la revendication 2, caractérisé en ce que la monture (4) est réalisée en un matériau élastique de manière que les mâchoires (6) soient pressées en raison de leur élasticité contre les côtés opposés de la partie courbe (3; 21).

4. Support selon la revendication 2 ou 3, caractérisé en ce que la partie courbe (3; 21) comprend une position étroite (12; 22) où les mâchoires (6) peuvent être retirées de la partie courbe (3; 21) puis remises en place sur cette dernière.

5. Support selon l'une quelconque des revendications 1 à 4, caractérisé en ce que la partie courbe (3; 21) est recourbée au moins approximativement sous la forme d'un arc de cercle.

6. Support selon l'une quelconque des revendications 1 à 5, caractérisé en ce que la partie courbe (21) est montée sur un élément (23) d'une articulation tournante (23-25), dont l'autre élément (25) est muni de moyens de fixation (26).

7. Support selon la revendication 6, caractérisé en ce que les deux éléments de l'articulation sont constitués par deux plaques (23, 25) reliées l'une à l'autre de façon à pouvoir tourner, par exemple par une liaison par rivet (24), et en ce que la plaque (23) qui forme l'un des éléments de l'articulation est d'un seul tenant avec la partie courbe (21).

8. Support selon la revendication 6 ou 7, caractérisé en ce que les moyens de fixation sont constitués à la manière d'une bande agrippante.

9. Support selon l'une quelconque des revendications 1 à 5, caractérisé en ce que la partie courbe (3) est formée sur un clip (2).

10. Support selon la revendication 2, caractérisé en ce que le clip (2) est constitué par un étrier de serrage en forme de U.

11. Support selon la revendication 10, caractérisé en ce que l'étrier de serrage est constitué par une bande en un matériau élastique.

12. Support selon la revendication 10 ou 11, caractérisé en ce que le diamètre de la courbure de la partie courbe (3) de l'étrier est supérieur à la distance séparant les deux branches (8, 9) de l'étrier.

13. Support selon l'une quelconque des revendications 10 à 12, caractérisé en ce que le rayon de courbure de la partie courbe (3) de l'étrier est au moins aussi important que la distance séparant les deux branches (8, 9) de l'étrier.

14. Support selon l'une quelconque des revendications 10 à 13, caractérisé en ce que la largeur des branches (8, 9) de l'étrier est supérieure à la largeur de la partie courbe (3) de l'étrier.

15. Support selon l'une quelconque des revendications 1 à 14, caractérisé par des moyens d'arrêt ou de serrage (14, 15; 17) pour retenir la monture (4) ou les mâchoires (6) dans des positions pouvant être choisies sur la partie courbe (3).

16. Support selon la revendication 15, caractérisé en ce que la partie courbe (3) et la partie de la monture montée sur elle ou les mâchoires (6) comprennent des butées d'arrêt (15) et des enfoncements d'arrêt (14) de manière que la monture (4) puisse être bloquée dans des positions d'arrêt le long de la partie courbe (3).

17. Support selon l'une quelconque des revendications 1 à 16, caractérisé en ce que le microphone (5) est monté sur la monture (4) à ajustement serré.

18. Support selon l'une quelconque des revendications 1 à 17, caractérisé en ce que l'extrémité arrière du boîtier (5) du microphone est fixée sur un socle (30) faisant saillie radialement par rapport au boîtier (5) du microphone, pouvant être éclairé de l'intérieur par une lampe et constitué en un matériau translucide ou transparent, socle dont l'extrémité arrière est montée sur la monture (4).
